# DEMANDE DE BREVET EUROPEEN

(11) **EP 0 300 944 A1**
(43) Date de publication de la demande: **25.01.1989**
(21) Numéro de dépôt: 88470010.5
(22) Date de dépôt: 16.06.1988
(51) Int. Cl.: B25F 1/00

(54) **Manche de sécurité en particulier pour briser les glaces d'un véhicule**

(30) Priorité: 24.07.1987 FR 8710650
(71) Demandeur: Brangé, Jean Paul, F-54590 Hussigny Godbrange (FR)
(72) Inventeur: Brangé, Jean Paul, F-54590 Hussigny Godbrange (FR)

(57) **Abrégé**

La réalisation de ce manche dont l'invention consiste à rassembler trois dispositifs permettant de sortir d'un véhicule accidenté trés rapidement (risque d'incendie toujours possible) alors qu'il n'est plus possible de sortir normalement de ladit véhicule;

Il est constitué d'un manche (I)présentant une téte cylindrique filtée (2) ou deux dispositifs de secuirité y sont vissés un brise glace (20) et une pince coupante (2I);

Un cache lame (3) à ouverture automatique aprés actionnent d'une tirette (7) articulée sur un axe (4) maintenu sous pression par un ressort (5) offrant une lame (6) tranchante; servant à sectionner les ceintures de secuirté ; La fermeture du cache lame (3) s'exeerce d'une simple préssion sur celui-ci la tirette (7) munie d'un piston(8) sur un ressort(9) obligeant l'ensemble à pénettrer dans un orifice prevu à cet usage sur le cache lame (I0) ;

## Description

La présente invention concerne un manche à trois fonctions. Il permet de se dégager d'un véhicule en mauvaise position.

Certain véhicule après une embardée se trouve dans une position où le ou les occupants ont du mal à se dégager des ceintures ou d'ouvrir les portières.

Dans certains cas, cela se termine par un incendie provoqué par un court-circuit.

Le manche, selon l'invention, donne à trois reprises une possibilité d'échapper ou d'intervenir suivant la proportion du sinistre.

Il comporte, en effet, à son extrémité inférieure une tirette permettant l'ouverture automatique à une partie du manche, celui-ci protégeant une lame tranchante.

Cette lame est conçue pour sectionner les ceintures de sécurité. Après l'utilisation d'une simple pression sur le cache-lame la fermeture est automatique, le manche reprendra sa ligne de conception pour la pratique d'utilité des deux autres dispositifs.

Le manche comporte à son autre extrémité supérieure une tête cylindrique filtée, de chaque côté, pour permettre le vissage de deux dispositifs de sécurité. Du côté de la lame : un brise-glace, de l'autre côté : une pince coupante.

selon une forme préférentielle la constitution du manche cache-lame articulé démontable peut être réalisé en matière légère, peut-être du duralumin.

La forme cylindrique appliquée à ce manche, conçue pour le vissage de deux dispositifs de sécurité peut être moulée en une seule opération.

Le cache-lame en une autre.

Les dessins annexés illustrent l'invention. La figure 1 représente l'invention. La figure 2 représente en coupe l'ouverture du cache-lame avec présentation de la lame. La figure 3 détaille a b c de la figure 2. La figure 4 : une variante de la figure 1.

Le manche représenté sur la figure 1 comporte un manche (1) ayant des dimensions de l'ordre de 13,5 centimètres de long, large au niveau de la lame 2,2 centimètres, une tête cylindrique ayant pour diamètre 2 centimètres, percé sur sa longueur, à l'axe, un trou de 10 millimètres et taraudé à ce diamètre.

Le manche est cintré à 31 degrés. Un cache-lame (3) ayant pour longueur 6 centimètres à l'axe (4). Celui-ci (4) est situé sur le manche de cet axe, à l'axe de la tête (2) 5,5 centimètres. La crosse (c) du manche (1) a pour largeur 3 centimètres. La lame (6) a pour longueur 5 centimètres et pour largeur 8 millimètres fixée par deux axes (12) de 1,5 millimètre de diamètre. La tirette (7) d'ouverture a pour longueur 2 centimètres, le piston (8) de l'ordre de 5 millimètres de long, le diamètre 2 millimètres. Le ressort (9) longueur 5 millimètres. L'axe (4) diamètre 2 millimètres accompagné d'un ressort (5) a pour longueur 2 centimètres.

Le manche de sécurité (1) offre une lame (6) ayant pour fonction de sectionner les ceintures de sécurité.

Le manche (1) de sécurité dispose une tête cylindrique (2) moulée au manche (1). Cette tête (2) est filetée de chaque côté pour permettre le vissage de deux dispositifs : un brise-glace (20) et une pince coupante (21).

Le cintrage du manche (1) permet une utilité équilibrée au fonctionnement des trois dispositifs. Le cache-lame (3) dans sa conception en position d'inutilité conserve les lignes de construction que possède le manche (1) et ne gêne en aucun cas l'utilité des deux autres dispositifs (20) et (21).

Le manche de sécurité (1) actionné par l'utilisateur l'ouverture et la fermeture du manche (1) après avoir actionné la tirette (7) est équipée d'un piston (8) sur ressort (9) afin que l'éjection (20) se fasse rapidement du cache-lame (3) articulée sur l'axe (4) et commandée par un ressort (5) qui maintient son ouverture, celle-ci est suffisante pour enfiler la ceinture de sécurité et permettre à la lame (6) de la sectionner.

La lame (6) a un emplacement situé au centre du manche, une gorge (13) recevra celle-ci (6). Après son utilité, une simple pression sur le cache-lame (3) la fermeture est automatique et l'on peut disposer du manche (1) pour d'autres utilisations. Afin de se servir de la lame (6) (20) et (21) serviront de poignée.

## Revendications

1) Manche de sécurité pour briser les glaces, couper les ceintures et sectionner les câbles en ce qu'il comporte un manche (1) moulé d'une tête (2) sur lequel sont vissés deux dispositifs : un brise-glace (20) et d'une pince coupante (21) un cache-lame (3) actionné par l'utilisateur d'une tirette (7).

2) Le manche de sécurité selon la revendication (1) caractérisé en ce que le cache-lame (3) à ouverture et fermeture automatique après actionnement de la tirette (7) soit maintenu qur l'axe (4) articulé par le ressort (5).

3) Le manche de sécurité selon la revendication (2) caractérisé en ce que sa maintenance d'ouverture du cache-lame (3) par le ressort (5) offre une lame (6) tranchante.

4) Le manche de sécurité selon la revendication (3) caractérise en ce que après l'utilisation de la lame (6) la fermeture du cache-lame (3) par la tirette (7) montée sur piston (8) celui-ci est maintenu en pression par le ressort (9).

5) Le manche de sécurité selon l'une quelconque des revendications précédentes caractérisé en ce que le manche cintré à 31 degrés permet une utilité équilibrée au brise-glace (20) et à la pince coupante (21) dans leur utilisation.
